# EUROPÄISCHE PATENTSCHRIFT

(11) **EP 0 791 105 B1**
(45) Veröffentlichungstag und Bekanntmachung des Hinweises auf die Patenterteilung: **30.12.1998**
(21) Anmeldenummer: 95937753.2
(22) Anmeldetag: 13.11.1995
(51) Int. Cl.: D21G 3/00, D21G 9/00, B05C 11/02

(54) **STREICHVORRICHTUNG**
COATING DEVICE
APPAREILLAGE DE COUCHAGE

(30) Priorität: 15.11.1994 DE 4440711
(43) Veröffentlichungstag der Anmeldung: 27.08.1997
(73) Patentinhaber: Eduard Küsters Maschinenfabrik GmbH & Co. KG, 47805 Krefeld (DE)
(72) Erfinder: KUBIK, Klaus, D-47799 Krefeld (DE)
(74) Vertreter: Palgen, Peter, Dipl.-Phys. Dr.
(86) Internationale Anmeldenummer: DE9501562
(87) Internationale Veröffentlichungsnummer: WO9615320

(56) Entgegenhaltungen:
- EP-A- 0 399 976
- EP-A- 0 411 427
- WO-A-82/00165
- DE-A- 2 935 413
- DE-A- 3 817 973
- PATENT ABSTRACTS OF JAPAN vol. 018 no. 664 (C-1288) ,15.Dezember 1994 & JP,A,06 262122 (NKK CORP) 20.September 1994,
- PATENT ABSTRACTS OF JAPAN vol. 008 no. 062 (C-215) ,23.März 1984 & JP,A,58 216754 (MITSUBISHI JUKOGYO KK) 16.Dezember 1983,
- PATENT ABSTRACTS OF JAPAN vol. 008 no. 106 (C-223) ,18.Mai 1984 & JP,A,59 022676 (HIRANO KINZOKU KK) 4.Februar 1984,

## Beschreibung

Die Erfindung bezieht sich auf eine Streichvorrichtung der dem Oberbegriff des Anspruchs 1 entsprechenden Art.

Derartige Streichvorrichtungen werden eingesetzt, um eine auf eine laufende Warenbahn aufgebrachte dünne Beschichtung gleichmäßig auszustreichen. Unter "Warenbahn" sollen bahnförmige Substrate aller Art verstanden sein, z.B. Papier- und Kartonbahnen, Vliese, gewebte oder andere textile Warenbahnen, Kunststoff- oder Metallfolien. An die Gleichmäßigkeit des "Strichs" werden häufig sehr hohe Anforderungen gestellt. Dies ist insbesondere im Papierbereich der Fall, weil über die Breite der Bahn unterschiedliche Stärken der Beschichtung sich in der Qualität des Papiers und seiner Weiterverarbeitbarkeit, insbesondere seiner Bedruckbarkeit bemerkbar macht. Erschwert wird die Gleichmäßigkeit der Beschichtung durch die große Breite der Papierbahnen von 8 und mehr Metern.

Der Erfindung liegt daher die Aufgabe zugrunde, eine gattungsgemäße Streichvorrichtung im Hinblick auf die erzielbare Gleichmäßigkeit des Strichs zu verbessern.

Diese Aufgabe wird durch die in Anspruch 1 wiedergegebene Erfindung gelöst.

Die die Rakel tragende Stützkonstruktion ist also wie eine hydraulisch innenabgestützte Walze ausgebildet, bei der sich allerdings das Walzen- bzw. Rakelrohr nicht dreht. Es ist aber dadurch eine genaue Beeinflussung der Lage der Rakelkante relativ zu der sich an die Walze anschmiegenden Bahn möglich. Bei den großen Breiten beispielsweise von Papierbahnen führen schon die geringen Anlagedrücke einer Rakelkante und insbesondere das Eigengewicht der Rakel und der Walze zu Abweichungen der Gestalt der Walze von einem geraden Zylinder. Es kommt dabei auf die Geradheit noch nicht einmal an. Maßgebend für eine über die Bahnbreite gleichmäßige Beschichtungsdicke ist eine optimale aktive Anpassung an den Verlauf des Substrats, d.h. im allgemeinen an den Verlauf der Abstützung einer Warenbahn durch eine Walze. Dies ist durch entsprechende Betätigung der hydraulischen Stützeinrichtung herbeiführbar.

Daß die äußeren Abstützungen des Rakelrohrs, axial gesehen, an der gleichen Stelle liegen sollen wie die Lagermitten der Walze, hat den Zweck, gleiche Biegelinien herbeiführen zu können, so daß sich die Rakel mit ihrer Kante dem Verlauf der gegenüberliegenden Mantellinie des Umfangs der Walze optimal anschmiegt.

Es ist für sich genommen bereits bekannt, eine Rakei über ein fluides Druckmedium abzustützen, um die Durchbiegung über die Länge der Rakel auszuschalten (DE 21 10 492 A1). Aus der DE 29 35 413 C2 geht ein hydraulisch innenabgestütztes Rakelrohr hervor, welches also selbst die Rakel bildet und zur Vergleichmäßigung eines auf eine umlaufende Walze aufgebrachten Schaumauftrags dient, der anschließend zwischen den umlaufenden Walzenumfang und eine auflaufende Bahn einläuft.

Aus der Wo 82/00165 geht ein Walzenpaar hervor, bei welchem die Abstützung einer rohrförmigen Walze, axial gesehen, an der gleichen Stelle gelegen ist wie die Lagermitte einer Gegenwalze. Hierbei läuft natürliche das Walzenrohr um, während es sich bei der Erfindung um eine feststehende Anordnung handelt.

Die hydraulische Stützeinrichtung kann in der in Anspruch 2 beschriebenen Weise ausgestaltet sein. Die einander gegenüberliegenden Stützvorrichtungen ergeben eine beidseitige, schwingungsgedämpfte Abstützung des Rakelrohrs, wobei die Durchbiegung durch die Druckdifferenz bestimmt wird. Die Wirkebene soll die Ebene des Anlagedrucks der Rakel sein, beim Zusammenwirken mit einer Gegenwalze im allgemeinen die Verbindungsebene der Achsen der Gegenwalze und des Rakelrohrs.

Die Rakel erfährt durch die Warenbahn auch Mitnahmekräfte, die das Rakelrohr senkrecht zur Wirkebene beanspruchen. Solchen Kräften kann mit der Ausgestaltung nach Anspruch 3 entgegengewirkt werden.

Das fluide Druckmedium kann temperierbar, d.h. beheizbar oder auch kühlbar sein, so daß der Rakel eine bestimmte Temperatur erteilt werden kann (Anspruch 4).

Diese Wirkung kann aber auch mittels eines separaten temperierbaren Wärmeträgermediums erzielt werden (Anspruch 5).

Die hydraulische Stützeinrichtung kann in einer ersten in Betracht kommenden Version gemäß Anspruch 6 ausgebildet sein.

Alternative Ausführungen der hydraulischen Stützeinrichtung sind Gegenstand der Ansprüche 7 und 8.

Die Zuleitungen werden zweckmäßig nach Anspruch 10 ausgebildet.

Ein wichtiges Merkmal ist Gegenstand des Anspruchs 11.

Der E-Modul liegt meist fest, weil sowohl die Walze als auch das Rakelrohr aus Stahl bestehen. Das Flächenträgheitsmoment ist aber durch entsprechende Formgestaltung, d.h. Bemessung der Querschnitte in Abhängigkeit von ihrer radialen Lage, veränderbar. Durch das Merkmal des Anspruchs 11 ist es möglich, auf eine Änderung der Walzenspaltkraft mit einer Verstellung des Drucks des fluiden Mediums, also des Öls oder der Druckluft, zu antworten, ohne daß die Spalthöhe an der Rakelkante darunter leidet. Der einmal über eine entsprechende Einrichtung eingestellte Spalt bleibt über seine Länge, bzw. über seine Erstreckung quer zur Bahn, erhalten.

Das Merkmal des Anspruchs 12 sichert eine einwandfreie radiale Positionierung des Rakelrohrs gegenüber der Walze.

Die Positionierung kann gemäß Anspruch 13 justierbar gemacht werden.

Gemäß Anspruch 14 können die Dicke der aufgetragenen Beschichtung laufend gemessen und die Spalthöhe durch einen Antrieb gesteuert und durch eine Regelung im closed-loop-Betrieb ein gewünschter Wert der Dicke selbsttätig eingehalten werden. Es ist nicht ausgeschlossen, die eigentliche Rakei als separates Teil am Außenumfang des Rakelrohrs anzubringen.

Bei der bevorzugten Ausführungsform gemäß Anspruch 15 ist die Rakel jedoch einstückig mit dem Rakelrohr verbunden, was beispielsweise durch spanende Bearbeitung des Umfangs des Rakelrohrs gemäß Anspruch 16 verwirklicht werden und im einzelnen gemäß Anspruch 17 oder 18 ausgeführt werden kann.

In der Zeichnung sind Ausführungsbeispiele der Erfindung dargestellt.
Fig. 1 zeigt eine Vorderansicht einer Streichvorrichtung, teilweise in einem durch die Achsen der Walze bzw. des Rakelrohrs gehenden Schnitt;
Fig. 2 zeigt eine Ansicht gemäß Fig. 1 von links;
Fig. 3 zeigt einen Querschnitt nach der Linie III-III in Fig. 1;
Fig. 4 zeigt einen Schnitt nach der Linie IV-IV in Fig. 1.
Fig. 5 zeigt eine schematisierte Vorderansicht einer weiteren Ausführungsform einer Streichvorrichtung;
Fig. 6 zeigt einen Querschnitt nach der Linie VI-VI in Fig. 5;
Fig. 7 zeigt eine vorderansicht einer dritten Ausführungsform;
Fig. 8 zeigt einen Querschnitt nach der Linie VIII-VIII in Fig. 7;
Fig. 9 zeigt einen Fig. 6 oder 8 entsprechenden Querschnitt durch noch eine weitere Ausführungsform.

Die in Fig. 1 als Ganzes mit 100 bezeichnete Streichvorrichtung umfaßt zwei seitliche Walzenständer 1,2, in denen eine Walze 3 an ihren Walzenzapfen 3' in seitlichen Lagern 4 gelagert ist, deren Mittelebenen in zur Walzenachse W senkrechten Ebenen 5 bzw. 6 gelegen sind. Die Walze 3 steht mit ihrem Zapfen 3' auf der in Fig. 1 linken Seite bei 3" seitlich über den Walzenständer 1 vor und besitzt dort einen in einer Nut angeordneten Keil 23, der als Antriebsverbindung dienen kann. Die Lager 4 sind in Lagerkörpern 7 angeordnet, die in einer zur Walzenachse W senkrechten Ebene einen etwa quadratischen Grundriß aufweisen (Fig. 2). Der Lagerkörper 7 liegt gegen eine obere horizontale Begrenzung 8 eines rechteckigen Ausschnitts des Maschinenständers 1 bzw. 2 an, der gegenüberliegend eine horizontale Begrenzungsfläche 9 aufweist. Auf dieser Begrenzungsfläche 9 liegt ein pneumatisches Druckelement 11 an, welches von unten gegen den Lagerkörper 12 eines als Ganzes mit 13 bezeichneten Rakelrohrs wirkt.

Das Rakelrohr 13 erstreckt sich über die Breite der Warenbahn 10 und darüber hinaus bis in die Walzenständer 1,2, wo es in den Lagerkörpern 12 gehalten ist. Das Rakelrohr 13 ist der Länge nach von einem Träger 14 durchgriffen, der ringsum Abstand zu dem Innenumfang 15 des Rakelrohrs 13 beläßt und an den Enden über Kugelflächenlager 16 am Innenumfang des Rakelrohrs 13 gelagert ist. Das Rakelrohr 13 sitzt in diesem Bereich in Bohrungen 17 des Lagerkörpers 12, der an einer Stelle einen durchgehenden Radialschitz 18 aufweist und dort mittels einer Klemmschraube 19 um den Außenumfang 20 des Rakelrohrs 13 festgeklemmt werden kann. Eine außenseitig der Kugelflächenlager 16 angeordnete radial in den Träger 14 eingeschraubte Schraube 21 greift mit ihrem Kopf in eine entsprechende Ausnehmung 22 einer an der Stirnseite des Rakelrohrs 12 festgeschraubten Deckelplatte 23 ein und sorgt für die gegenseitige Drehfixierung des Trägers 14 und des Rakelrohrs 13.

Der Lagerkörper 12 des Rakelrohrs 13 stützt sich über einen Keil 30 von unten gegen die Unterseite 31 des Lagerkörpers 7 ab. Der Keil 30 weist eine ebene Oberseite und an seinen in etwa gleichen Abständen von der Verbindungsebene E der Achsen der Walze 3 und des Rakelrohrs 13 Tragzonen 34,35 von etwa halbkreisförmigem Querschnitt auf, die in einer entsprechend halbkreisförmigen Ausnehmung 33 des Lagerkörpers 12 anliegen. Der Lagerkörper 12 ist mit dem Lagerständer 1 bzw. 2 nicht fest verbunden, sondern hat eine gewisse geringe Beweglichkeit, die eine Abstandsänderung der Lagerkörper 7 und 12 nach Maßgabe der Einschubtiefe des Keils 30 ergibt, die mitteis der Schraubspindel 32 reguliert werden kann. Der Keil 30 kann beispielsweise einen Keilwinkel von 0,5° aufweisen. Durch Betätigung der Schraubspindel 32 kann der Abstand der Lagerkörper 7 und 12 feinfühlig eingestellt werden. Die pneumatischen Druckelemente 11 halten dabei den Lagerkörper 12 stets in Anlage an der eine Stützfläche bildenden Unterseite 31 des Lagerkörpers 7.

Die Mitten der Kugelflächenlager 16 liegen, axial gesehen, an der gleichen Stelle wie die Mitten der Lager 4 der Walze 3, d.h. sie liegen in der gleichen vertikalen, zu der Achse W der Walze 3 bzw. der Achse R des Rakelrohrs 13 senkrechten Ebene 5 bzw. 6.

An dem Träger 14 ist auf der der Walze 3 zugewandten Seite ein Schlauch 40 angebracht, der sich in axialer Richtung über die Arbeitsbreite der Walze 3, d.h. über die Breite der Bahn 10 erstreckt und an den Enden zwischen dem Innenumfang 15 des Rakelrohrs 13 angepaßten Formstücken 41,42 zusammengedrückt und geschlossen ist, die durch radiale Schrauben 43 miteinander verbunden sind. Der Schlauch 40 kann über eine Zuleitung 44 mit einem fluiden Druckmedium, insbesondere Hydraulikflüssigkeit, gefüllt werden.

Auf der gegenüberliegenden Seite ist ein entsprechender Schlauch 50 angeordnet, der über eine Zuleitung 54 mit dem fluiden Druckmedium füllbar ist. Die Schläuche 40,50 nehmen jeweils Umfangswinkel von etwa 90° ein. Die resultierende, gegen die Walze 3 wirkende Kraft ergibt sich aus der Druckdifferenz in den Schläuchen 40,50.

In dem Bereich der Arbeitsbreite der Streichvorrichtung 100 weist das Rakelrohr 13 die aus den Fig. 3 und 4 ersichtliche Querschnittsgestalt auf. Das Rakelrohr 13 besitzt eine relativ große Wandstärke und ist auf der der Walze 3 zugewandten Seite durch von einander gegenüberliegenden Seiten der Verbindungsebene E der Achsen der Walze 3 und des Rakelrohrs 13 senkrecht zu dieser in gleicher Ebene geführte Ausfräsungen 37,38 derart abgeflacht, daß dazwischen ein Steg 39 stehenbleibt, der sich parallel zu der Ebene E erstreckt und die Rakel 60 mit der Rakelkante 45 bildet. Die Ausfräsungen 37,38 mit dem Steg 39 sind auf den beiden einander gegenüberliegenden Seiten des Rakelrohrs 13 symmetrisch ausgebildet, so daß das Rakelrohr 13 um 180° gedreht und in beiden Stellungen betrieben werden kann.

Da die Lagerungen des Rakelrohrs 13 und der Walze 3 in den gleichen Ebenen 5 und 6 liegen, läßt sich der Verlauf der Rakelkante 45 durch entsprechende Druckbeaufschlagung der Schläuche 40,50 so einstellen, daß sie sich dem Verlauf der gegenüberliegenden Mantellinie der Walze 3 optimal anpaßt. Bei Änderungen des Druckes bleibt die Anpassung erhalten. Dadurch kann auf der Warenbahn 10, die zwischen der Walze 3 und der Rakelkante 45 hindurchläuft, eine besonders gleichmäßige Beschichtungsstärke erzeugt werden.

In Fig. 5 ist eine abgewandelte Streichvorrichtung 200 mehr schematisch dargestellt, bei welcher eine Walze 3 mit einem undrehbaren Rakelrohr 113 zusammenwirkt, bei welchem die mit einem fluiden Druckmedium arbeitende Stützeinrichtung durch eine teilzylinderschalenförmige Längskammer 140 gebildet ist. Die Längskammer 140 wird durch zu beiden Seiten der Wirkebene, d.h. zu beiden Seiten der die Achsen des Rakelrohrs 113 und der Walze 3 verbindenden Ebene E, an dem Träger 114 angebrachte Längsdichtungen 104,105 und an den Enden des Arbeitsbereichs des Rakelrohrs 113 angebrachte Endquerdichtungen 106,107 abgeteilt. Die Dichtungen liegen an den Innenumfang 115 des Rakelrohrs 113 an. Die Längskammer 140 ist auf der Seite des Rakelspalts 102 gelegen und bildet eine Druckkammer, welche den Innenumfang 115 des Rakelrohrs 113 mit über den Arbeitsbereich gleichmäßiger Kraft pro Längeneinheit nach oben abstützt. Dies soll durch die längsschraffierte Darstellung angedeutet sein. Das fluide Druckmedium wird über eine Leitung 144 in Gestalt einer Längsbohrung des Trägers 114 und eine Anschlußbohrung an dem in Fig. 5 rechten Ende der Längskammer 140 zugeführt und an dem in Fig. 5 linken Ende der Längskammer 140 durch die Leitung 154 wieder abgeführt. Dabei kann in der Längskammer 140 durch Drosselung an einem in der Leitung 154 angeordneten Ventil 155 ein gewünschter Druck aufrechterhalten werden. An den Längsdichtungen 104,105 in die gegenüberliegende Längskammer 150 übertretendes Druckmedium wird ebenfalls in geeigneter Weise durch eine nicht dargestellte Leitung entfernt. Dabei kann in der Längskammer 150 durch entsprechende Drosselung ein Gegendruck aufrechterhalten werden, so daß der an der Rakel 160 wirksam werdende Druck auf der Druckdifferenz beruht.

Es kann erforderlich sein, die Rakel 160 zu temperieren, im allgemeinen zu beheizen. Dies kann in der Weise geschehen, daß das in der Längskammer 140 wirkende fluide Druckmedium, meist ein Hydrauliköl, aus einem Vorratsbehälter 120 mittels einer Pumpe 121 entnommen und durch einen Wärmetauscher 122 geführt wird, bevor es über die Leitung 144 in die Walze eintritt. Das temperierte, meist beheizte Druckmedium wird am anderen Ende der Walze über die Leitung 154 wieder entnommen und somit umgewälzt, wobei der Druck durch das Ventil 155 aufrechterhalten wird. Die Wärme des temperierten Druckmediums wird auf den Innenumfang 115 des Rakelrohrs 113 und auf diese Weise an die Rakel 160 übertragen.

In Fig. 7 ist eine hinsichtlich der Stützeinrichtung erneut abgewandelte Streichvorrichtung 300 dargestellt, die teilweise der Streichvorrichtung 200 entspricht und von der nur das Rakelrohr 113 dargestellt ist. Statt einer über die Breite des Arbeitsbereichs durchgehenden Längskammer 140 wie bei der Streichvorrichtung 200 sind in Fig. 7 viele dicht hintereinander aufgereihte kolbenartige Stützelemente 240 auf der der Walze 3 zugewandten Seite in radialen zylinderartigen Ausnehmungen 241 in dem Ausführungsbeispiel Bohrungen des Querhauptes 114 geführt, die mit ihrer Oberseite 242 gegen den Innenumfang 115 des Rakelrohrs 113 anliegen. In dem Ausführungsbeispiel sind dreiundzwanzig solcher Stützelemente 140 wiedergegeben, doch kann die Zahl auch größer oder kleiner sein. Die Stützelemente 240 können einzeln, in Gruppen oder gemeinsam über eine in dem Querhaupt 114 verlaufende Zuleitungsanordnung 243 mit hydraulischem Druckmedium versorgt werden. Die Zuleitungsanordnung 243 ist nur schematisch durch eine einzelne gestrichelte Linie dargestellt. Wenn die Stützelemente 240 nicht gemeinsam mit Druckflüssigkeit versorgt werden, besteht die Zuleitungsanordnung aus einer der Zahl der Gruppen oder der Stützelemente 240 entsprechenden Zahl von Einzelleitungen. Durch entsprechende Beaufschlagung der einzelnen Stützelemente 240 kann ein gewünschtes Stützprofil eingestellt werden, welches nicht notwendig eine über die Länge konstante Stützkraft pro Längeneinheit beinhaltet, wie es bei der Längskammer 140 der Fig. 5 der Fall ist.

Ein besonderer Vorteil der Streicheinrichtung 300 mit den aufgereihten Stützelementen 240 liegt in der Möglichkeit, den Stützbereich in Breitenrichtung der Warenbahn an deren Breite anzupassen, indem außerhalb der Warenbahnbreite gelegene Stützelemente 240 abschaltbar sind. Dies ist in Fig. 7 dadurch symbolisiert, daß die außerhalb der Warenbahnbreite gelegenen jeweils vier Stützelemente Anschlußleitungen aufweisen, die nicht bis an die Leitungsanordnung 243 heranreichen, wie bei 240' dargestellt.

Die Stützelemente 240 sind geschlossene zylindrische Kolben, die auf dem Druckpolster abgestützt sind, welches durch das in der in der Ausnehmung 241 gebildeten Zylinderkammer 244 vorhandene Druckmedium gebildet ist. Das Querhaupt 114 biegt sich unter der Streckenlast der Stützelemente 240 etwas gemäß Fig. 7 nach unten durch. Dadurch verformen sich die zylindrischen Ausnehmungen 241 etwas. Es muß also etwas Spiel gelassen oder mit Kolbenringen oder anderen Dichtungen an den Stützeiementen 240 gearbeitet werden. Diese Dichtungen werden nicht hermetisch dicht sein, so daß etwas Leckflüssigkeit an den Stützelementen 240 austritt, die in dem durch die Endquerdichtungen 245 axial nach außen abgedichteten Stützelementbereich sich ansammelt und über nicht dargestellte Leitungen abgeführt wird.

Zur Temperierung der Rakel 160 kann auch bei der Streichvorrichtung 300 über eine Leitung 144 in einem Wärmetauscher 122 temperiertes Wärmeträgermedium dem Zwischenraum zwischen dem Innenumfang 115 des Rakelrohrs 113 und dem Träger 114 zugeführt werden, wie es in den Fig. 7 und 8 durch die Strichelung angedeutet ist. Der Druck des Wärmeträgermediums braucht in diesem Fall aber nur zur Umwälzung auszureichen, da die Kraft gegen den Innenumfang 115 des Rakelrohrs 113 in diesem Fall ja durch die Stützelemente 240 aufgebracht wird.

In Fig. 9 ist eine abgewandelte Streichvorrichtung 400 dargestellt, die auf dem Prinzip der Druckkissen der Streichvorrichtung 100 beruht. Das der Walze 3 zugewandte Druckkissen 40 stellt die Rakel 160 gegen die Walze 3 an. Im Betrieb, wenn die Walze 3 im Pfeilrichtung umläuft, ergibt sich an der Rakel 160 eine Linienkraft K senkrecht zu der Ebene E, die das Rakelrohr 113 parallel zur Warenbahn mitzunehmen bestrebt ist und es ohne besondere Maßnahmen durcnzubiegen in der Lage ist.

Um diesem Effekt entgegenzuwirken ist bei der Streichvorrichtung 400 auf der der Richtung der Kraft K entgegengesetzten Seite des Trägers 114 ein zusätzliches Druckkissen 70 vorgesehen, welches senkrecht zu der Ebene E wirkt und das Rakelrohr 113 gegen die Kraft K stabilisiert und gerade hält.

Wie aus Fig. 6 zu ersehen ist, ist auch das Rakelrohr 113 relativ dickwandig. An seinem Umfang sind etwa bis zur Mitte gehende, achsparallele ebene Ausfräsungen 138 angebracht, deren an der Mitte gelegene zu den Ausfräsungen 138 etwa senkrechte Begrenzungsflächen die eigentlichen Rakeln 160 bilden.

Die Walze 3 und das Rakelrohr 13,113 sind in der Praxis so ausgeführt, daß das Produkt aus Flächenträgheitsmoment und E-Modul an jeder Stelle der Walze 3 und des Rakelrohrs 13,113 längs deren Achsen konstant und bei der Walze 3 und dem Rakelrohr 13,113 gleich ist. Dadurch kann auch bei Änderungen der auf das Rakelrohr 13,113 im Walzspalt wirkenden Linienkraft unter Anpassung des Drucks in der Stützeinrichtung die Spalthöhe h an der Rakel 160 über die Arbeitsbreite gleichmäßig eingehalten werden.

Dies wiederum gibt die Möglichkeit, die Strichstärke bzw. die Dicke der Beschichtung regeln zu können, indem an der beschichteten Bahn eine Messung der Auftragsstärke vorgenommen und der Druck in der Stützeinrichtung entsprechend geregelt wird. Wegen der Konstanz des Produkts aus Flächenträgheitsmoment und E-Modul bleibt die Spalthöhe und damit die Auftragsstärke auch bei den regelungsbedingten Druckschwankungen über die Breite der Warenbahn konstant.

## Patentansprüche

1. Streichvorrichtung (100,200)
mit einer umlaufenden Walze (3), um die in einem Umschlingungsbereich eine auf der Außenseite mit einem Auftrag eines Beschichtungsmittels versehene Bahn (10) führbar ist,
mit einer zur Walze (3) parallelen Rakel (60,160) mit einem undrehbaren Rakelrohr (13,113), das der Länge nach von einem undrehbaren, ringsum Abstand gegen den Innenumfang (15,115) des Rakelrohrs (13,113) belassenden Träger (14,114) durchgriffen ist, gegen den sich das Rakelrohr (13,113) über eine an dem Träger (14,114) angebrachte, gegen den Innenumfang des Rakelrohrs (13,113) wirkende, mit einem fluiden Druckmedium arbeitende Stützeinrichtung (40,140,240) abstützt,
gekennzeichnet durch folgende Merkmale:
a) die Rakel (60,160) ist am Außenumfang eines über die Länge der Walze (3) sich erstreckenden undrehbaren Rakelrohrs (13,113) angeordnet;
b) die Rakel (60,160) ist von außen im Umschlingungsbereich gegen die Bahn (10) bzw. den Walzenumfang anstellbar;
c) die äußeren Abstützungen (16) an den Enden des Rakelrohrs (13,113) liegen in den gleichen, zur Achse (W) der Walze (3) senkrechten Ebenen (5,6) wie die Mitten der Lager (4) der Walze (3).

2. Streichvorrichtung nach Anspruch 1, dadurch gekennzeichnet, daß in dem Zwischenraum (24) zwei mit einem fluiden Druckmedium arbeitende Stützeinrichtungen (40,50;140,150) in der Wirkebene (E) einander diametral gegenüberliegend angeordnet sind.

3. Streichvorrichtung nach Anspruch 1 oder 2, dadurch gekennzeichnet, daß der auf der Seite der Rakel (60,160) gelegenen Stützeinrichtung eine um 90° in Umfangsrichtung versetzte zusätzliche Stützeinrichtung (70) zugeordnet ist, die das Rakelrohr (13,113) gegen von der Warenbahn (10) senkrecht zur Wirkebene (E) auf die Rakel (60,160) ausgeübte Kräfte abstützt.

4. Streichvorrichtung nach einem der Ansprüche 1 bis 3, dadurch gekennzeichnet, daß eine Temperiereinrichtung (122) vorgesehen ist, mittels derer das fluide Druckmedium temperierbar ist.

5. Streichvorrichtung nach einem der Ansprüche 1 bis 4, dadurch gekennzeichnet, daß eine Temperiereinrichtung (132) vorgesehen ist, mittels derer ein separates fluides Wärmeträgermedium temperierbar ist, welches durch das Innere des Rakelrohrs (13,113) hindurchleitbar ist.

6. Streichvorrichtung nach einem der Ansprüche 1 bis 5, dadurch gekennzeichnet, daß die Stützeinrichtung ein in dem Zwischenraum zwischen Träger (14) und Rakelrohr (13) auf der der Walze (3) zugewandten Seite angeordnetes, bis auf eine Zuleitungsöffnung (46) geschlossenes, durch das fluide Druckmedium aufblasbares, sich im wesentlichen über die Länge des Arbeitsbereichs der Streichvorrichtung (100) erstreckendes Kissen (40) umfaßt.

7. Streichvorrichtung nach einem der Ansprüche 1 bis 5, dadurch gekennzeichnet, daß die Stützeinrichtung eine in den Zwischenraum (24) zwischen Träger (114) und Rakelrohr (113) auf der der Walze (3) zugewandten Seite durch zwei einander bezüglich der Wirkebene des Rakelrohrs (113) gegenüberliegende, im wesentlichen über die Arbeitsbreite des Rakelrohrs (113) durchgehende, gegen den Innenumfang (115) des Rakelrohrs (113) anliegende Längsdichtungen (104,105) und Endquerdichtungen (106,107) abgeteilte, etwa teilzylinderschalenförmige Längskammer (140) umfaßt, die mit einem fluiden Druckmedium füllbar ist.

8. Streichvorrichtung nach einem der Ansprüche 1 bis 5, dadurch gekennzeichnet, daß die Stützeinrichtung in zylinderartigen Ausnehmungen (241) des Trägers (114) geführt kolbenartige Stützeiemente (240) umfaßt, die mittels in die Zylinderkammern (244) unter den Stützelementen (240) einleitbaren fluiden Druckmediums gegen den Innenumfang (15,115) des Trägerrohrs (13,113) andrückbar sind.

9. Streichvorrichtung nach Anspruch 8, dadurch gekennzeichnet, daß zahlreiche Stützeiemente (240) in einer Reihe vorgesehen und an den Enden der Reihe jeweils eine wählbare Anzahl von Stützelementen (240) zu dem fluiden Druckmedium abschaltbar ist.

10. Streichvorrichtung nach einem der Ansprüche 6 bis 9, dadurch gekennzeichnet, daß die Zuleitungen (44,54) bzw. (144,154) bzw. (243) zu den Kissen (40,50) bzw. den Längskammern (140,150) bzw. Zylinderkammern (250) durch Längs- und Querbohrungen des Trägers (14,114) gebildet sind.

11. Streichvorrichtung nach einem der Ansprüche 1 bis 10, dadurch gekennzeichnet, daß sowohl bei der Walze (3) als auch bei dem Rakelrohr (13,113) einschließlich etwaiger Zapfen (3') das Produkt aus Flächenträgheitsmoment und E-Modul über die gesamte Länge konstant und bei beiden gleich ist.

12. Streichvorrichtung nach einem der Ansprüche 1 bis 11, dadurch gekennzeichnet, daß die Abstützungen (12) des Rakelrohrs (13) unter dem Druck eines fluiden Druckmediums gegen die Lagerungen (7) der Walze (3) andrückbar sind.

13. Streichvorrichtung nach einem der Ansprüche 1 bis 12, dadurch gekennzeichnet, daß zwischen jeder Abstützung (12) des Lagerrohrs (13) und der jeweiligen Lagerung (7) eine Keiljustierung (30,32) des Abstandes und damit der Spalthöhe (h) an der Rakelkante vorgesehen ist.

14. Streichvorrichtung nach einem der Ansprüche 1 bis 12, dadurch gekennzeichnet, daß die Spalthöhe (h) über eine kontinuierliche Dickenmessung der auf die Warenbahn (10) aufgetragenen Beschichtung regelbar ist.

15. Streichvorrichtung nach einem der Ansprüche 1 bis 14, dadurch gekennzeichnet, daß die Rakel (60,160) einstückig mit dem Rakelrohr (13,113) verbunden ist.

16. Streichvorrichtung nach Anspruch 15, dadurch gekennzeichnet, daß die Rakel (60,160) durch spanende Bearbeitung aus dem Querschnitt des Rakelrohrs (13,113) herausgearbeitet ist.

17. Streichvorrichtung nach Anspruch 16, dadurch gekennzeichnet, daß die Rakel (60) durch Anbringung ebener, zur Achse (R) des Rakelrohrs (13) paralleler, von einander entgegengesetzten Seiten bis etwa zur Mitte gehender, jedoch einen bis zum Umfang des Rakelrohrs gehenden Steg (39) als Rakel (60) stehenlassende Ausfräsungen (36,37) des Umfangs des Rakelrohrs (13) gebildet ist.

18. Streichvorrichtung nach Anspruch 16, dadurch gekennzeichnet, daß die Rakel (160) durch Anbringung eines ebenen, zur Achse (R) des Rakelrohrs (13) parallelen, an einer Seite bis etwa zur Mitte gehenden Ausfräsung (138) des Umfangs des Rakelrohrs (113) gebildet ist.

## Claims

1. A spreader device (100, 200)
with a rotating roller (3), around which a web (10) provided with an application of a coating agent on its outside can be passed in a looping zone,
with a doctor (60, 160), which is parallel to the roller (3) and which has a non-rotatable doctor tube (13, 113), through the length of which extends a non-rotatable carrier (14, 114), which leaves all round a space from the inner periphery (15, 115) of the doctor tube (13, 113) and against which the doctor tube (13, 113) bears via a support device (40, 140, 240) which is disposed on the carrier (14, 114) and acts against the inner periphery of the doctor tube (13, 113) and which operates with a fluid pressure medium,
characterised by the following features:
a) the doctor (60, 160) is disposed at the outer periphery of a non-rotatable doctor tube (13, 113) extending over the length of the roller (3);
b) the doctor (60, 160) can be set against the web (10) or the roller periphery from outside in the looping zone;
c) the outer supports (16) at the ends of the doctor tube (13, 113) lie in the same planes (5, 6) perpendicular to the axis (W) of the roller (3) as the centres of the bearings (4) of the roller (3).

2. A spreader device according to claim 1,
characterised in that two support devices (40, 50; 140, 150) operating with a fluid pressure medium are disposed in the gap (24) so as to be diametrically opposite one another in the plane of action (E).

3. A spreader device according to claim 1 or 2,
characterised in that the support device situated on the side of the doctor (60, 160) is associated with an additional support device (70) which is offset 90° in the peripheral direction and which supports the doctor tube (13, 113) against forces exerted on the doctor (60, 160) by the web of material (10) perpendicularly to the plane of action (E).

4. A spreader device according to any one of claims 1 to 3, characterised in that a temperature-control device (122) is provided by means of which the temperature of the fluid pressure medium can be controlled.

5. A spreader device according to any one of claims 1 to 4, characterised in that a temperature-control device (132) is provided by means of which the temperature of a separate fluid heat vehicle medium can be controlled, which medium is adapted to be passed through the interior of the doctor tube (13, 113).

6. A spreader device according to any one of claims 1 to 5, characterised in that the support device comprises a cushion (40) which is disposed in the gap between the carrier (14) and the doctor tube (13) on the side facing the roller (3), and which is closed except for an inlet orifice (46), and which is inflatable by the fluid pressure medium and which extends substantially over the length of the working zone of the spreader device (100).

7. A spreader device according to any one of claims 1 to 5, characterised in that the support device comprises a longitudinal chamber (140) which has substantially the shape of a part cylindrical shell and which is divided off in the gap (24) between the carrier (114) and the doctor tube (113), on the side facing the roller (3), by two end transverse seals (106, 107) and longitudinal seals (104, 105) situated opposite one another with respect to the plane of action of the doctor tube (113) and extending continuously substantially over the working width of the doctor tube (113) and bearing against the inner periphery (115) of the doctor tube, said longitudinal chamber (140) being fillable with a fluid pressure medium.

8. A spreader device according to any one of claims 1 to 5, characterised in that the support device comprises support elements (240) in the form of pistons guided in cylindrical recesses (241) of the carrier (114), said support elements (240) being pressable against the inner periphery (15, 115) of the carrier tube (13, 113) by means of fluid pressure medium admissible into the cylinder chambers (244) beneath the support elements (240).

9. A spreader device according to claim 8,
characterised in that numerous support elements (240) are provided in a row and at the ends of the row in each case a selectable number of support elements (240) is disconnectable with respect to the fluid pressure medium.

10. A spreader device according to any one of claims 6 to 9, characterised in that the supply lines (40, 54; 144, 154; 243) to the cushions (40, 50) and to the longitudinal chambers (140, 150) and to the cylinder chambers (250) respectively are formed by longitudinal and transverse bores in the carrier (14, 114).

11. A spreader device according to any one of claims 1 to 10, characterised in that both in the case of the roller (3) and in the case of the doctor tube (13, 113) including any trunnions (3') the product of the angular impulse and the E-modulus is constant and the same in the case of both over the entire length.

12. A spreader device according to any one of claims 1 to 11, characterised in that the supports (12) of the doctor tube (13) are pressable against the mountings (7) of the roller (3) under the pressure of a fluid pressure medium.

13. A spreader device according to any one of claims 1 to 12, characterised in that a wedge adjustment means (30, 32) is provided between each support (12) of the bearing tube (13) and the associated mounting (7) for adjustment of the spacing and hence the gap height (h) at the doctor edge.

14. A spreader device according to any one of claims 1 to 12, characterised in that the gap height (h) is controllable via continuous thickness measurement of the coating applied to the web of material (10).

15. A spreader device according to any one of claims 1 to 14, characterised in that the doctor (60, 160) is integrally connected to the doctor tube (13, 113).

16. A spreader device according to claim 15,
characterised in that the doctor (60, 160) is cut out of the cross-section of the doctor tube (13, 113) by machining with chip removal.

17. A spreader device according to claim 16,
characterised in that the doctor (60) is formed by the provision of flat cut-outs (36, 37) on the periphery of the doctor tube (13) which are parallel to the axis (R) of the doctor tube (13) and which extend from opposite sides substantially to the middle but which leave a doctor (60) in the form of a web (39) extending as far as the periphery of the doctor tube.

18. A spreader device according to claim 16,
characterised in that the doctor (160) is formed by the provision of a flat cut-out (138) on the periphery of the doctor tube (113), which cut-out is parallel to the axis (R) of the doctor tube (13) and which on one side extends substantially to the middle.

## Revendications

1. Appareillage de couchage (100, 200), comprenant :
- un cylindre tournant (3), sur une zone duquel passe en renvoi une bande (10) portant sur sa face externe un dépôt d'un agent de couchage,
- parallèlement au cylindre (3), une racle (60, 160) portée par un tube de raclage (13, 113) qui ne tourne pas et qui est traversé en longueur par un support (14, 114) laissant un espace entre lui et la périphérie interne (15, 115) du tube (13, 113) qui s'appuie sur ce support par rapport au tube de raclage (13, 113) par l'intermédiaire d'un dispositif de soutien (40, 140, 240) monté sur le support (14, 114) et agissant sur la périphérie interne du tube de raclage (13, 113) par l'intermédiaire d'un fluide sous pression,
caractérisé en ce que
a) la racle (60, 160) est située sur la périphérie externe d'un tube de raclage non rotatif (13, 113) s'étendant sur toute la longueur du cylindre (3),
b) la racle (60, 160) peut être réglée de l'extérieur, dans la zone de renvoi, par rapport à la bande (10) ou par rapport à la périphérie du cylindre,
c) les appuis externes (16) situés aux extrémités du tube de raclage (13, 113) sont situés dans les mêmes plans (5, 6) perpendiculaires à l'axe (W) du cylindre (3), que les milieux des paliers (4) portant le cylindre (3).

2. Appareillage de couchage selon la revendication 1,
caractérisé en ce que
dans l'espace intermédiaire (24) séparant le support (14, 114) et le tube de raclage (13, 113) sont montés deux dispositifs de soutien (40, 50 ; 140, 150) diamétralement opposés dans le plan d'opération (E) et agissant par l'intermédiaire d'un agent de pression fluide.

3. Appareillage de couchage selon la revendication 1 ou 2,
caractérisé en ce qu'
au dispositif de soutien situé du côté de la racle (60, 160) est associé un dispositif complémentaire de soutien (70) qui est décalé de 90° en périphérie par rapport au premier et qui soutient le tube de raclage (13, 113) contre les forces exercées sur la racle (60, 160) par la bande de matériau (10), perpendiculairement au plan d'action (E).

4. Appareillage de couchage selon une des revendications 1 à 3,
caractérisé en ce qu'
il est prévu un dispositif (122), permettant de moduler la température de l'agent de pression fluide.

5. Appareillage de couchage selon l'une des revendications 1 à 4,
caractérisé en ce qu'
il est prévu un dispositif (132) permettant de moduler la température d'un fluide thermique distinct qui peut être introduit à l'intérieur du tube de raclage (13, 113).

6. Appareillage de couchage selon l'une des revendications 1 à 5,
caractérisé en ce que
le dispositif de soutien comprend un coussin (40) monté dans l'espace situé entre le support (14) et le tube de raclage (13) du côté du cylindre (3), ce coussin, fermé à l'exception d'un orifice d'alimentation (46), s'étendant sensiblement sur toute la longueur de la zone de travail du dispositif de couchage (100) et pouvant être gonflé par l'agent de pression fluide.

7. Appareillage de couchage selon l'une des revendications 1 à 5,
caractérisé en ce que
le dispositif de soutien comprend une chambre longitudinale (140) en forme de coquille partiellement cylindrique qui peut être remplie par un agent de pression fluide, cette chambre étant, dans l'espace (24) situé entre le support (114) et le tube de raclage (113) délimitée d'une part du côté du cylindre (3) par deux joints d'étanchéité longitudinaux (104, 105) situés à l'opposé l'un de l'autre par rapport au plan d'opération du tube de raclage (113) et couvrant sensiblement la largeur de travail de ce tube par rapport à la périphérie interne (115) et en appui, d'autre part par des joints transversaux d'extrémité (106, 107) également en appui sur la périphérie interne (115) du tube de raclage (113).

8. Appareillage de couchage selon l'une des revendications précédentes 1 à 5,
caractérisé en ce que
le dispositif de soutien comprend des éléments de soutien (240) ayant la forme de pistons guidés dans des évidements (241) en forme de cylindres pratiqués dans le support (114), ces éléments (240) pouvant être appliqués sur la périphérie interne (15, 115) du tube porteur (13, 113) par l'action d'un agent de pression fluide introduit dans les chambres de cylindre (244) situées sous les éléments (240).

9. Appareillage de couchage selon la revendication 8,
caractérisé en ce que
de nombreux éléments de soutien (240) sont disposés en ligne et aux extrémités de celle-ci et on peut déconnecter du fluide de pression un nombre librement choisi de ces éléments de soutien (240).

10. Appareillage de couchage selon l'une des revendications 6 à 9,
caractérisé en ce que
les conduites (44, 54), (144, 154), (243) aboutissant respectivement aux coussins (40, 50), ou aux chambres longitudinales (140, 150), ou aux chambres de cylindre (250), sont constituées par des perçages longitudinaux ou transversaux pratiqués dans le support (14, 114).

11. Appareillage de couchage selon l'une des revendications 1 à 10,
caractérisé en ce que
pour le cylindre (3) comme pour le tube de raclage (13, 113) et les tourillons éventuels (3'), le produit du mouvement d'inertie géométrique et du module d'élasticité est constant sur toute la longueur de chacun et le même pour les deux.

12. Appareillage de couchage selon l'une des revendications 1 à 11,
caractérisé en ce que
les appuis (12) supportant le tube de raclage (13) peuvent être appliqués sur les paliers (7) du cylindre (3) par l'action d'un agent de pression fluide.

13. Appareillage de couchage selon l'une des revendications 1 à 12,
caractérisé en ce qu'
entre chaque appui (12) du tube de raclage (13) et le palier correspondant (7) du cylindre (3), il est prévu un ajustage par cale en coin (30, 32) permettant de régler la distance et par conséquent la hauteur (h) de la fente le long du bord de la racle.

14. Appareillage de couchage selon l'une des revendications 1 à 12,
caractérisé en ce que
la hauteur de fente (h) peut être régulée par la mesure en continu de l'épaisseur de la couche déposée sur la bande de matière (10).

15. Appareillage de couchage selon l'une des revendications 1 à 14,
caractérisé en ce que
la racle (60, 160) et le tube de raclage (13, 113) forment une même pièce.

16. Appareillage de couchage selon la revendication 15,
caractérisé en ce que
la racle (60, 160) est réalisée par un enlèvement de matière effectuée sur la section du tube de raclage (13, 113).

17. Appareillage de couchage selon la revendication 16,
caractérisé en ce que
la racle (60) est obtenue en effectuant sur la périphérie du tube de raclage (13) des fraisages plans (36, 37), parallèles à l'axe (R) du tube (13), partant de côtés opposés pour aller presque jusqu'au milieu de manière à laisser subsister une barrette (39) s'élevant jusqu'à la périphérie du tube de raclage et constituant la racle (60).

18. Appareillage de couchage selon la revendication 16,
caractérisé en ce que
la racle (160) est obtenue sur la périphérie du tube de raclage (113) en effectuant un fraisage (138) plan, parallèle à l'axe (R) du tube de raclage (13), partant d'un côté de celui-ci pour se terminer à peu près au milieu.
